# EUROPÄISCHE PATENTSCHRIFT

(11) **EP 1 988 348 B1**
(45) Veröffentlichungstag und Bekanntmachung des Hinweises auf die Patenterteilung: **01.02.2012**
(21) Anmeldenummer: 08007819.9
(22) Anmeldetag: 23.04.2008
(51) Int. Cl.: F24F 11/00, F25B 13/00

(54) **Verfahren zur Betriebsarteinstellung einer Wärmepumpe**
Method for setting the operating type of a heat pump
Procédé de réglage du type de fonctionnement d'une pompe à chaleur

(30) Priorität: 30.04.2007 AT 6702007
(43) Veröffentlichungstag der Anmeldung: 05.11.2008
(73) Patentinhaber: Vaillant GmbH, 42859 Remscheid (DE)
(72) Erfinder: Chesnokov, Petro, 42697 Solingen (DE); Schöps, Axel, 51371 Leverkusen (DE)
(74) Vertreter: Hocker, Thomas

(56) Entgegenhaltungen:
- JP-A- 2003 083 586
- JP-A- 2004 028 440
- JP-A- 2007 003 096

## Beschreibung

Die Erfindung bezieht sich auf ein Verfahren zur Betriebsarteinstellung einer Wärmepumpe.

Wärmepumpen können zu Heiz- oder Kühlzwecken eingesetzt werden. Beim Heizbetrieb wird Energie in der Regel aus einer Umweltwärmequelle auf ein höheres Temperaturniveau angehoben, so dass Brauch- oder Heizungswasser erhitzt werden kann. Beim Kühlbetrieb wird dem zu kühlenden Raum gezielt Wärme entzogen, die an einer anderen Stelle abgeführt wird. Letztendlich kann eine Wärmepumpe sich in der Bereitschaft befinden. Dies ist ein Betriebszustand, in dem weder eine Heiz- noch eine Kühlanforderung vorliegen.

Bei konventionellen Heizgeräten gemäß dem Stand der Technik wird häufig mit einem manuell zu bedienenden Schalter zwischen dem Winterbetrieb und Sommerbetrieb unterschieden. Während im Sommerbetrieb lediglich Brauchwasser erwärmt wird, wird im Winter Wärme sowohl für Brauchwasser als auch für die Raumheizung zur Verfügung gestellt. Einige Heizgeräte verfügen über einen Außentemperaturfühler, welcher automatisch die Heizung vom Sommer- auf den Winterbetrieb umschaltet. Überschreitet die Außentemperatur einen voreingestellten Wert, so wird auf Sommerbetrieb umgeschaltet. Unterschreitet die gemessene Außentemperatur wiederum einen Wert, wird auf Winterbetrieb umgeschaltet.

Wärmepumpen können zusätzlich zum Heizbetrieb auch im Kühlbetrieb betrieben werden. Überschreitet die Außentemperatur einen bestimmten Wert, so kann eine Wärmepumpe vom Heiz- auf den Kühlbetrieb umgeschaltet werden. Hierbei ergibt sich der Nachteil, dass Außentemperaturschwankungen im Laufe eines Tages zum ständigen Umschalten führen.

Die Druckschrift US 5 924 289 A zeigt ein Verfahren zur Umschaltung zwischen Heiz- und Kühlbetrieb bei einer Wärmepumpe, bei dem das Signal eines Außenfühlers zur Umschaltung dient.

Aus Druckschrift JP 2004-028440 A ist bekannt, dass bei einer Klimaanlage der Mittelwert des Messsignals eines Außentemperaturfühlers der letzten 20 Tage zur Umschaltung zwischen dem Heiz- und Kühlbetrieb dient.

Die Druckschrift JP 59-035745 A offenbart ein Verfahren zum Betrieb einer Klimaanlage, bei der jeden Tag zu einer bestimmten Zeit die Temperatur der Umgebung mit der Vortagstemperatur zu der gleichen Zeit verglichen wird. Ist die Temperaturdifferenz kleiner als ein Schwellgrenzwert, so wird die Anlage unverändert weiterbetrieben, andernfalls werden die Betriebsparameter angepasst. Ferner wird gleichzeitig die gemessene Temperatur mit einer Temperatur, welche der Durchschnittstemperatur im März zwischen 9 und 17 Uhr in einem durchschnittlichen Jahr entspricht, verglichen. Ist die gemessene Temperatur geringer, so schaltet die Anlage in den Winter-Modus. Ist die gemessene Temperatur hingegen größer als die Durchschnittstemperatur im Juni zwischen 9 und 17 Uhr in einem durchschnittlichen Jahr, so schaltet die Anlage in den Sommer-Modus.

JP 2003083586 offenbart eine Klimaanlage, welche die Innenraumtemperatur misst. Ist die aktuelle Raumtemperatur in einem vorgegebenen Bereich zwischen unterem und oberem Limit, so wird weder gekühlt, noch geheizt. Ist die Raumtemperatur oberhalb des oberen Limits, so wird mit einer vorbestimmten Temperatur gekühlt; Ist die Raumtemperatur unterhalb des unteren Limits, so wird mit einer vorbestimmten Temperatur geheizt. Der Durchschnittswert der mittels eines Jahreszeitenfühlers gemessenen Außenlufttemperatur der letzten zwei Wochen wird berechnet. Anhand des Mittelwerts wird in die 3 Bereiche eingeteilt. Diese 3 Außentemperaturbereiche dienen dabei ausschließlich dazu, die im Inneren gemessenen aktuellen Umschalttemperaturen an die Jahreszeiten anzupassen. So wird bei einer hohen Außentemperatur erst bei einer höheren Innentemperatur gekühlt als bei einer niedrigen Außentemperatur. Unabhängig von der Jahreszeit bzw. dem Durchschnitt der Außentemperatur wird ausschließlich in Abhängigkeit der aktuellen Innentemperatur zwischen dem Heizbetrieb, dem Kühlbetrieb und der Bereitschaft umgeschaltet.

JP 2007003096 beschreibt eine Klimaanlage, welche die Temperaturschwankung in einem vorgegebenen Zeitrahmen berücksichtigt. Hierbei werden der geschätzte Anteil von Wolkenaufkommen, die Isolation des Gebäudes and der Wärmeübergang durch Sonnenstrahlung berücksichtigt.

JP 2004028440 beschreibt eine Vorrichtung mit getrennter Heiz- und Kühleineinrichtung sowie einem nicht genauer benannten Apparat. Diesen ist jeweils ein Rechenglied zugeordnet, welches einen 20-Tages-Mittelwert eines Außentemperaturfühlers errechnet. Die Rechenglieder berechnen alle voneinander unabhängig den 20-Tages-Mittelwert und geben diesen an unabhängige Jahreszeitenrechner weiter. Mit deren Ausgangssignalen werden unabhängig voneinander die Heiz- und Kühleineinrichtung sowie der Apparat über die unabhängigen Wärmequellenregler, Kühleinrichtungsregler und Apparateregler betrieben.

Aufgabe der vorliegenden Erfindung ist daher, ein Verfahren zu finden, welches eine automatische Umschaltung der Betriebsmodi bedarfsgerecht ermöglicht und hierbei die thermische Trägheit des Gesamtsystems berücksichtigt.

Erfindungsgemäß wird dies gemäß den Merkmalen des unabhängigen Anspruchs 1 dadurch gelöst, dass die Betriebsarteinstellung einer Wärmepumpe in Abhängigkeit des Mittelwerts der in einem vorgegebenen Zeitraum durch einen Außentemperaturfühler erfassten Temperatur zur Umschaltung zwischen dem Heizbetrieb, dem Kühlbetrieb und der Bereitschaft genutzt wird. Um den gesamten Tagesverlauf zu berücksichtigen, ist es zweckmäßig, als vorgegebene Zeit einen gesamten Tag zu wählen. Es ist sinnvoll eine Zahl ganzer Tage zu wählen, um tageszeitliche Schwankungen nicht überproportional zu berücksichtigen.

Hierbei bleibt die Nachtphase unberücksichtigt , da in dieser in der Regel nicht auf die Solltemperatur geregelt werden muss. Dies ist vor allem bei gut gedämmten Häusern sinnvoll, während bei schlecht gedämmten Häusern auch das Auskühlen im Winter beziehungsweise das Aufheizen im Sommer während der Nachtphase berücksichtigt werden muss. In diesen Fällen kann die Regelung die Nachtphasen mit geringerer Gewichtung berücksichtigen. Unter der Nachtphase können generell eine bestimmte Zeitspanne oder die Zeiten der Nachtabsenkung betrachtet werden.

Gemäß Anspruch 2 kann die vorgegebene Zeit einstellbar sein. Bei einer guten Wärmedämmung eines Gebäudes ist es möglich, einen lange vorgegebenen Zeitraum zu wählen, da die thermische Trägheit des Gebäudes in diesem Fall größere Schwankungen verhindert. Ist hingegen die Wärmedämmung eines Gebäudes schlecht, so muss die vorgegebene Zeit entsprechend klein gewählt werden, um ein Auskühlen oder ein Überhitzen zu vermeiden.

Die Erfindung wird nun anhand der Figur erläutert. Die Figur zeigt einerseits die Aufnahme der momentan gemessenen Außentemperatur T_{current} an einem Objekt und andererseits die über die letzten 24 Std. gemittelte Außentemperaturlinie T_{average,24h}, welche definitionsgemäß geringeren Schwankungen unterliegt. Es wird im Ausführungsbeispiel davon ausgegangen, dass unterhalb von 18° C (Tₕₑₐₜ) ein Heizbetrieb stattfinden soll, während oberhalb von 22° C (T_{cool,on/off}) der Kühlbetrieb einsetzt. Die Betriebsartenkennlinie zeigt, dass hierdurch nur wenige Umschaltungen des Betriebsmodus (standby, heating mode, cooling mode) erfolgen müssen. Zudem wird ein manuelles Umschalten des Benutzers zwischen Heizung und Kühlung überflüssig.

Wenn sich die Wärmepumpe im Heizbetrieb befindet, so bedeutet dies nicht zwangsläufig, dass sie stets betrieben werden muss, sondern auch lediglich auf eine Wärmeanforderung warten kann. Gleiches gilt für den Kühlbetrieb. Der Betriebsmodus gibt jedoch die Verschaltung der Anlage vor, so dass bei Bedarf die Wärmepumpe heizend oder kühlend für den Benutzer betrieben werden kann. Im Kühlbetrieb kann die von einem Raum abgeführte Wärme in der Regel zu Brauchwasserzwecken verwendet werden.

## Patentansprüche

1. Verfahren zur Betriebsarteinstellung einer Wärmepumpe mit einem Außentemperaturfühler, **dadurch gekennzeichnet, dass** der Mittelwert (T_{average}) der mittels des Außentemperaturfühlers erfassten Temperatur (T_{current}) über einen Zeitraum von einer geraden Zahl ganzer Tage, vorzugsweise eines Tages zur Umschaltung zwischen dem Heizbetrieb (heating mode), dem Kühlbetrieb (cooling mode) und der Bereitschaft (standby) dient, wobei die Zeiten der Nachtphase unberücksichtigt bleiben oder mit geringerer Gewichtung berücksichtigt werden.

2. Verfahren zur Betriebsarteinstellung einer Wärmepumpe nach Anspruch 1, **dadurch gekennzeichnet, dass** der vorgegebenen Zeitraum einstellbar ist, wobei vorzugsweise eine gute Wärmedämmung und hohe Speicherfähigkeit des Gebäudes, in welchem die Wärmepumpe betrieben wird, für lange Zeiträume genutzt wird.

## Claims

1. Method for setting the operating mode of a heat pump comprising an outside temperature sensor, **characterised in that** the average (T_{average}) of the temperature (T_{current}) measured by means of the outside temperature sensor is used over a period of a number of whole days, preferably one day, to switch between the heating mode, cooling mode and standby, the times of the night phase remaining unconsidered or being considered with less weighting.

2. Method for setting the operating mode of a heat pump according to claim 1, **characterised in that** the predetermined period is adjustable, good thermal insulation and high storage capacity of the building in which the heat pump is operated preferably being utilised for long periods.

## Revendications

1. Méthode de réglage du mode de fonctionnement d'une pompe à chaleur comprenant un capteur thermique externe, **caractérisé en ce que** la moyenne (T moyenne) de la température (T _{courant}) mesurée au moyen du capteur de température externe est utilisée sur une période de plusieurs jours entiers, de préférence un jour, pour alterner entre le mode chauffage, le mode refroidissement et veille, les périodes de la phase nocturne étant négligées ou considérées avec un coefficient moindre.

2. Méthode de réglage du mode de fonctionnement d'une pompe à chaleur selon la revendication 1, **caractérisée en ce que** la période prédéterminée est ajustable ; la bonne isolation thermique et la grande capacité de stockage de la réalisation dans laquelle la pompe à chaleur fonctionne étant utilisée de préférence pour de longues périodes.
